# EUROPÄISCHE PATENTANMELDUNG

(11) **EP 0 787 872 A1**
(43) Veröffentlichungstag der Anmeldung: **06.08.1997**
(21) Anmeldenummer: 97101536.7
(22) Anmeldetag: 31.01.1997
(51) Int. Cl.: E05B 9/08, E05B 17/06

(54) **Verlängerungsscheibe für einen Profilschliesszylinder**

(30) Priorität: 02.02.1996 DE 29601761 U
(71) Anmelder: Beznovsky, Martin, 71397 Leutenbach (DE)
(72) Erfinder: Beznovsky, Martin, 71397 Leutenbach (DE)
(74) Vertreter: Friz, Oliver

(57) **Zusammenfassung**

Um einen Profilschließzylinder universeller einsetzen zu können, wird eine Verlängerungsscheibe (2) vorgeschlagen, die an der Stirnseite des Profilschließzylinders anbringbar und deren Umfangsform angepaßt ist und eine den Schlüsselkanal des Profilschließzylinders freigebende Durchstecköffnung (8) aufweist.

## Beschreibung

Mit der Erfindung wird eine Verlängerungsscheibe für einen Profilschließzylinder bereitgestellt, die an der Stirnseite des Profilschließzylinders anbringbar und deren Umfangsform angepaßt ist und die eine den Schlüsselkanal des Profilschließzylinders freigebende Durchstecköffnung aufweist.

Bekannte Profilschließzylinder werden in unterschiedlicher Länge angeboten und je nach der Dicke einer Tür oder desjenigen Gegenstands, bei dem der Profilschließzylinder montiert werden soll, ausgewählt. Es müssen daher sehr große Stückzahlen auf Lager gehalten werden, was die Lagerhaltungskosten verteuert. Mit der Montage von Schließzylindern vor Ort befaßte Unternehmen müssen in einem Servicewagen oder dergleichen stets eine ganze Produktpalette von Schließzylindern mitführen, oder es wird häufig der Fall auftreten, daß der im zentralen Lager ausgewählte Schließzylinder für die betreffende Wohnungseingangstür oder dergleichen nicht hinreichend bemessen ist, so daß der beauftragte Monteur wieder zu dem zentralen Lager zurückkehren muß. Wenn demgegenüber eine umfassende Produktpalette mitgeführt wird, was angesichts der Vielfalt Von auf dem Markt befindlichen Produkten nur schwer möglich ist, so müssen die hierbei verwendeten Fahrzeuge morgens und abends be- bzw. entladen werden, um kein Sicherheitsrisiko darzustellen, was aufwendig und kostenintensiv ist.

Mit der eingangs erwähnten erfindungsgemäßen Verlängerungsscheibe wird das vorstehend geschilderte Problem gelöst. Wird zum Beispiel vor Ort an einer Wohnungseingangstür ein Profilschließzylinder montiert und stellt sich heraus, daß der Profilschließzylinder eine zu geringe Einbaulänge aufweist, so daß die Stirnseiten nicht flächenbündig mit der Oberfläche der Wohnungseingangstür sind, so kann der Monteur eine Verlängerungsscheibe entsprechender Stärke auf der Stirnseite des Profilschließzylinders anbringen, um dadurch einen flächenbündigen Einbau zu erreichen. Es braucht also nicht eine ganze Produktpalette von Profilschließzylindern sämtlicher Größen bereitgehalten und auf Montage mitgeführt zu werden, sondern es ist ausreichend, Profilschließzylinder einzelner Standardmaße bzw. etwas darunter auszuwählen und etwa entstehende Toleranzen durch Anbringung der erfindungsgemäßen Verlängerungsscheibe auszugleichen.

Es hat sich gezeigt, daß mit dem erfindungsgemäßen Konzept die Lagerkosten für Schließzylinder um 30 bis 40 % gesenkt werden konnten.

Der Bereich, innerhalb dessen die erfindungsgemäßen Verlängerungsscheiben sinnvoll einsetzbar sind, erstreckt sich in der Regel bis 9 mm, da dies etwa der Länge von Schlüsseln mit sogenanntem langen Hals entspricht, der den Übergang vom Schlüsselschaft zum Griffbereich des Schlüssels bildet.

Zum Anbringen der Verlängerungsscheibe an der Stirnseite eines Profilschließzylinders sind ansich alle bekannten Fügeverfahren geeignet, so kann die Verlängerungsscheibe beispielsweise aufgeklebt oder aufgeschraubt werden. In Weiterbildung der Erfindung von besonderer Bedeutung wird jedoch empfohlen, die Verlängerungsscheibe an der Stirnseite mittels einer Stiftverbindung zu befestigen. Hierfür hat sich eine Verlängerungsscheibe bewährt, die auf ihrer gegen die Stirnseite des Profilschließzylinders anlegbaren Seite wenigstens einen senkrecht vorspringenden Stift aufweist, mit dem die Scheibe in einer entsprechenden Ausnehmung in der Stirnseite des Profilschließzylinders festlegbar ist. Es muß lediglich in der Stirnseite des Profilschließzylinders an entsprechender Stelle eine komplementäre Ausnehmung vorgesehen werden, um die Verstiftung von Verlängerungsscheibe und Profilschließzylinder zu ermöglichen. Es versteht sich jedoch, daß auch zuerst an der Stirnseite eines Profilschließzylinders stiftförmige Halteelemente in entsprechende Öffnungen eingebracht werden könnten, so daß dann die mit entsprechenden Öffnungen versehene Verlängerungsscheibe auf die Stirnseite des Schließzylinders aufgepreßt werden kann. Der an erster Stelle erwähnten Ausführungsform wird jedoch der Vorzug gegeben. Es werden dabei Verlängerungsscheiben mit bereits vorbereiteten Stiften gefertigt, bereitgehalten und ggf. mitgeführt. Die entsprechenden Öffnungen an der Stirnseite des Profilschließzylinders werden erforderlichenfalls unter Verwendung einer erfindungsgemäßen Bohrschablone insbesondere vor Ort ausgebildet. Eine derartige Bohrschablone ist bezüglich der Stirnseite des Profilschließzylinders positionierbar und weist Bohrerdurchtrittsöffnungen an der herzustellenden Verstiftung entsprechender Position auf.

Hierbei hat es sich als ganz besonders vorteilhaft erwiesen, wenn die Bohrschablone an ihrer an die Stirnseite eines Profilschließzylinders anlegbaren Seite eine dem Umfang der Stirnseite entsprechende Ausnehmung aufweist, so daß sie formschlüssig am Profilschließzylinder positionierbar ist, so daß die Bohrungen verrutschsicher und präzise angebracht werden können.

Bei einer weiteren vorteilhaften Ausführungsform der Bohrschablone ist eine Ausnehmung für die Aufnahme eines vortretenden Bereichs des Zylinderkerns vorgesehen, so daß die Bohrschablone vollflächig gegen die Stirnseite des Profilschließzylinders anlegbar ist.

Um den Einbruchschutz weiter zu erhöhen, weist die Verlängerungsscheibe vorteilhafterweise in ihrer Durchstecköffnung eine umdrehbare Kernabdeckscheibe auf.

Weitere Merkmale, Einzelheiten und Vorteile der Erfindung ergeben sich aus der zeichnerischen Darstellung und nachfolgenden Beschreibung einer vorteilhaften Ausführungsform der Verlängerungsscheibe. In der Zeichnung zeigt:
- Figur 1: eine Draufsicht auf eine Verlängerungsscheibe;
- Figur 2: einen Schnitt gesehen in Richtung der Pfeile 2-2 in Figur 1;
- Figur 3: eine Draufsicht auf eine Bohrschablone und
- Figur 4: einen Schnitt gesehen in Richtung der Pfeile 4-4.

Eine in den Figuren 1 und 2 dargestellte Verlängerungsscheibe 2 ist bestimmt und geeignet, an der Stirnseite eines nicht dargestellten Profilschließzylinders, welcher eine der Darstellung in Figur 2 entsprechende Form aufweist, angebracht zu werden. In dem dargestellten Fall erfolgt die Befestigung der Verlängerungsscheibe 2 durch eine Verstiftung. Hierfür sind auf der der Stirnseite des Profilschließzylinders zugewandten Seite 4 der Verlängerungsscheibe 2 drei Sacklöcher 6 eingebohrt worden, und zwar unterhalb des dem Zylinderkern entsprechenden Bereichs. Im Bereich des Zylinderkerns weist die Verlängerungsscheibe 2 eine kreisförmige Durchstecköffnung 8 auf, in die bei einer vorteilhaften Ausführungsform eine Kernabdeckscheibe umdrehbar eingesetzt werden könnte.

In die Sacklöcher 6 werden drei nicht dargestellte Befestigungsstifte eingepreßt. Zur Befestigung der Verlängerungsscheibe 2 an der Stirnseite eines Profilschließzylinders werden der Lage der Stifte bzw. Sacklöcher 6 entsprechende Bohrungen unter vorzugsweiser Verwendung der in den Figuren 3 und 4 dargestellten Bohrschablone 10 vorgesehen. Die Bohrschablone 10 weist auf ihrer der Stirnseite eines Schließzylinders 11 zugewandten Seite 12 eine Ausnehmung 14 auf, die dem Umfang des Schließzylinders 11 entsprechend ausgebildet ist, so daß die Bohrschablone 10 formschlüssig auf die Stirnseite des Profilschließzylinders 11 aufsetzbar und dadurch verdrehsicher gehalten ist. Die Ausnehmung 14 weist eine ebene Grundfläche 16 auf sowie eine Ausnehmung 18 für die Aufnahme eines in der Figur 3 angedeuteten vortretenden Bereichs 20 eines Zylinderkerns 22. Hierdurch ist eine vollflächige Auflage der Bohrschablone 10 an der Stirnseite des Profilschließzylinders 11 gewährleistet. Die Bohrschablone 10 weist desweiteren drei mit einer Anfasung 24 versehene Bohrerdurchtrittsöffnungen 26 auf, deren jeweilige Position der Lage der Stifte der Verlängerungsscheibe 2 entspricht. Nachdem unter Verwendung der Bohrschablone 10 drei Sacklöcher an der Stirnseite des Profilzylinders eingebohrt wurden, wird die Verlängerungsscheibe 2 an der Stirnseite befestigt, wobei die freien Enden der Stifte in die Sacklöcher eingepreßt werden.

## Patentansprüche

1. Verlängerungsscheibe (2) für einen Profilschließzylinder, die an der Stirnseite des Profilschließzylinders anbringbar und deren Umfangsform angepaßt ist und eine den Schlüsselkanal des Profilschließzylinders freigebende Durchstecköffnung (8) aufweist.

2. Verlängerungsscheibe nach Anspruch 1, dadurch gekennzeichnet, daß die Verlängerungsscheibe (2) eine Stärke von weniger als 9 mm aufweist.

3. Verlängerungsscheibe nach Anspruch 1 oder 2, dadurch gekennzeichnet, daß die Verlängerungsscheibe (2) auf der Stirnseite aufgestiftet ist.

4. Verlängerungsscheibe nach Anspruch 1, 2 oder 3, dadurch gekennzeichnet, daß die Verlängerungsscheibe (2) auf ihrer gegen die Stirnseite des Profilschließzylinders anlegbaren Seite (4) wenigstens einen senkrecht vorspringenden Stift aufweist, mit dem die Scheibe in einer entsprechenden Ausnehmung in der Stirnseite des Profilschließzylinders festlegbar ist.

5. Verlängerungsscheibe nach einem der vorstehenden Ansprüche, dadurch gekennzeichnet, daß die Verlängerungsscheibe (2) in ihrer Durchstecköffnung (8) eine umdrehbare Kernabdeckscheibe aufweist.

6. Bohrschablone (10) für die Anbringung wenigstens einer Bohrung in der Stirnseite eines Profilschließzylinders (11) für eine Verstiftung einer Verlängerungsscheibe (2) nach einem der vorstehenden Ansprüche mit dem Profilschließzylinder (11), wobei die Bohrschablone (10) bezüglich der Stirnseite des Profilschließzylinders (11) positionierbar ist und Bohrerdurchtrittsöffnungen (26) an der herzustellenden Verstiftung entsprechender Position aufweist.

7. Bohrschablone nach Anspruch 6, dadurch gekennzeichnet, daß die Bohrschablone an ihrer an die Stirnseite eines Profilschließzylinders (11) anlegbaren Seite (12) eine dem Umfang der Stirnseite entsprechende Ausnehmung (14) aufweist, so daß sie formschlüssig am Profilschließzylinder positionierbar ist.

8. Bohrschablone nach Anspruch 6 oder 7, gekennzeichnet durch eine Ausnehmung (18) für die Aufnahme eines vortretenden Bereichs (20) des Zylinderkerns (22) eines Profilschließzylinders (11).
